# FASCICULE DE BREVET EUROPEEN

(11) **EP 2 503 411 B1**
(45) Date de publication et mention de la délivrance du brevet: **03.12.2014**
(21) Numéro de dépôt: 11159239.0
(22) Date de dépôt: 22.03.2011
(51) Int. Cl.: G04B 19/253

(54) **Quantième perpétuel instantané mono-cliquet**
Single-ratchet instant perpetual calendar
Ewiger Kalender mit Einzelsperre

(43) Date de publication de la demande: 26.09.2012
(73) Titulaire: Montres Breguet SA, 1344 L'Abbaye (CH)
(72) Inventeur: Goeller, Eric, 25370, Les Hôpitaux Vieux (FR)
(74) Mandataire: Giraud, Eric

(56) Documents cités:
- EP-A2- 1 818 738
- WO-A2-2009/004423
- CH-A3- 660 440
- CH-B1- 698 310
- US-A- 563 268

## Description

### Domaine de l'invention

L'invention concerne un mécanisme de quantième pour pièce d'horlogerie, laquelle comporte un mouvement agencé pour commander une fois par jour un mouvement de pivotement d'une bascule perpétuelle, que comporte ledit mécanisme de quantième, ledit mécanisme comportant une came de douze perpétuelle comportant douze secteurs correspondant aux mois successifs et de cote radiale différente selon la durée de chaque mois, qui effectue un tour par an, où ledit mécanisme comporte des moyens d'entraînement de ladite came de douze perpétuelle, et où ledit mécanisme est mono-cliquet et comporte un doigt cliquet unique, articulé à ladite bascule perpétuelle et agencé pour coopérer avec une denture que comporte une roue à rochet de trente-et-un que comporte ledit mécanisme de quantième et qui est solidaire en pivotement autour d'un axe de pivotement d'une première came de trente-et-un en colimaçon que comporte également ledit mécanisme de quantième, et d'une deuxième came que comporte ledit mécanisme de quantième et qui comporte un doigt radial, ladite première came étant agencée pour commander directement ou indirectement un moyen d'affichage du quantième, ledit mécanisme comportant encore, pour déterminer chaque jour le nombre de dents de ladite roue à actionner, un mécanisme décompteur de position déterminée par celle de ladite deuxième came et agencé pour ajuster la durée de la coopération entre ledit doigt cliquet et ladite roue en fonction du mois en cours et du jour du mois en cours.

L'invention concerne encore une pièce d'horlogerie comportant un mouvement, et comportant un tel mécanisme de quantième.

L'invention concerne le domaine de l'horlogerie, et plus particulièrement le domaine des pièces d'horlogerie comportant un mécanisme de quantième.

### Arrière-plan de l'invention

Les pièces d'horlogerie à quantième les plus classiques sont décrites notamment par le traité « Les montres compliquées » rédigé par François Lecoultre et édité aux Editions horlogères à Bienne.

Dans un quantième instantané, des étoiles du jour de la semaine, du mois de l'année, et du quantième dans le mois sont toutes actionnées par une même bascule perpétuelle, qui est montée pivotante par rapport à la platine ou à un pont du mouvement de la pièce d'horlogerie, et qui accomplit sa fonction de changement d'affichage lors d'un changement de jour, dans un mouvement brusque, à un instant précis, par l'action d'un bec et de deux cliquets, que comporte cette bascule perpétuelle. Ce saut est effectué au voisinage de minuit.

Cette bascule perpétuelle est rappelée par un ressort vers une position de repos où un de ses becs vient en appui sur un premier secteur d'une came des mois, portée par une étoile des mois à 12 dents effectuant un tour par an. Le rayon de cette came des mois est représentatif de la durée en jours du mois considéré, soit sous forme d'une encoche de plus ou moins grande profondeur, soit sous forme d'un saillant de plus ou moins forte extension.

Un pivotement brusque de cette bascule perpétuelle est commandé par une roue liée au mouvement, effectuant un tour en 24 heures, porteuse d'une goupille d'entraînement d'un coeur à l'encontre d'un galet monté sur un levier rappelé par un ressort. Le franchissement d'une pointe du coeur déclenche le mouvement brusque d'un index qui entraîne un bec de la bascule perpétuelle.

Lors de son mouvement de pivotement, la bascule perpétuelle s'écarte de cette came des mois, pour revenir en appui sur elle à la fin de son mouvement, ou bien dans la même position si l'on est en cours de mois, ou bien en appui sur le secteur voisin du premier secteur de cette came des mois, dans le cas où celle-ci a pivoté lors de la manoeuvre à l'occasion d'un changement de mois.

Un autre bec de la bascule perpétuelle commande le pivotement d'une étoile du jour de la semaine, la séquence des jours étant perpétuelle ne nécessite pas de mécanisme particulier, puisqu'il suffit d'incrémenter d'un pas la position de cette étoile.

La commande de pivotement d'une étoile dite de trente-et-un, à trente-et-une dents, est effectuée par un premier cliquet dit de trente-et-un, monté pivotant sur la bascule perpétuelle et limité dans son pivotement par une goupille fixée sur celle-ci. Cette étoile de trente-et-un est solidaire en pivotement d'une première came et d'une deuxième came toutes deux en colimaçon.

La première came en colimaçon est agencée pour coopérer avec un premier palpeur que comporte une bascule des mois, pivotante et rappelée vers cette première came par un ressort. La fonction de cette première came est de provoquer, au moment adéquat, la chute de cette bascule des mois. Cette bascule des mois comporte à cette fin, à l'opposé de ce premier palpeur, un deuxième palpeur agencé pour coopérer avec l'étoile des mois à 12 dents, et pousser celle-ci d'une dent lorsque le premier palpeur chute du grand rayon au petit rayon du colimaçon.

La deuxième came en colimaçon comporte un simple cran, contre lequel agit un deuxième cliquet, dit de rattrapage de fin de mois, porté par la bascule perpétuelle, et qui appuie sur elle par un ressort, et ce deuxième cliquet n'a d'effet que pour les mois qui n'ont pas 31 jours.

A la fin d'un mois de février de 28 jours, le bec de la bascule perpétuelle est dans l'encoche la plus profonde de la came des mois, et, lors du passage du 27 au 28 du mois, le deuxième cliquet s'engage dans ce cran de la deuxième came en colimaçon. Ce réglage particulier de la bascule perpétuelle permet au deuxième cliquet, quand la bascule perpétuelle saute vers minuit du 28 du mois, d'entraîner ensemble quatre dents de l'étoile de trente-et-un. Simultanément, la première came en colimaçon commande le pivotement de la bascule des mois, qui entraîne l'étoile des mois, et donc la came des mois, pour passer au secteur du mois suivant, mars en l'occurrence. De ce fait, la bascule perpétuelle prend une nouvelle position de repos durant le mois de mars, qui est telle que la chute du deuxième cliquet est retardée de quatre jours. Ainsi, du 28 mars au premier avril, ce deuxième cliquet n'entraîne qu'une dent à la fois de l'étoile de trente-et-un.

De façon analogue, l'encoche de la came des mois pour les mois de 30 jours est agencée de telle façon à ce que le deuxième cliquet entraîne deux dents de l'étoile de trente-et-un au soir du 30 du mois.

De façon analogue, l'encoche de la came des mois pour les mois de février de 29 jours des années bissextiles est agencée de telle façon à ce que le deuxième cliquet entraîne trois dents de l'étoile de trente-et-un au soir du 29 du mois.

Ce système éprouvé nécessite deux cliquets pour assurer le bon fonctionnement de ce quantième perpétuel instantané. Le réglage des aiguilles est délicat. Cet agencement est vulnérable à tout dérèglement, lié à un choc ou une mauvaise manipulation, et un retour en atelier est nécessaire en cas de perte des repérages.

Le document CH 660 440 A3 DUBOIS & DEPRAZ SA décrit un quantième perpétuel qui comporte une grande bascule qui est poussée par le mouvement, et qui comporte cinq doigts ainsi qu'un cliquet. Ce cliquet appuie sur la périphérie d'une came-escargot fixée sur une roue de trente-et-un jours. Celle-ci porte un doigt d'actionnement pouvant coopérer avec une roue de quarante-huit mois. Un premier doigt constitué par une extrémité de la bascule est situé sur le chemin d'un doigt d'actionnement qui peut être entraîné par une goupille que porte la roue de vingt-quatre heures. Ce doigt d'actionnement porte une partie dorsale bombée faisant came, et qui actionne ce mécanisme de quantième perpétuel. Un deuxième doigt entre en contact, les années bissextiles, avec un levier que comporte une came bissextile. Un troisième doigt coopère avec une came de douze mois. Un quatrième doigt formant bec d'entraînement coopère avec la denture de la roue de trente-et-un jours porteuse de la came-escargot, ce quatrième doigt travaille tous les jours, tandis que le cliquet porté par la bascule travaille uniquement aux fins de mois. Un cinquième doigt faisant second bec d'entraînement coopère avec une étoile de sept jours. Du fait de cette construction, les perturbations sont différentes selon que l'on est dans le cadre de jours à un saut (du 1 au 27) ou de jours à plusieurs sauts (du 28 au 31).

De ce fait la prise de couple est irrégulière, et le comportement du mécanisme diffère selon la longueur du mois en cours.

### Résumé de l'invention

Aussi l'invention se propose d'éviter l'embarquement de ces deux cliquets. En effet une telle bascule perpétuelle, comportant deux cliquets et leurs ressorts, a une inertie assez importante, qui est peu favorable à un arrêt précis. Le réglage de ces deux cliquets l'un par rapport à l'autre est, de surcroît assez délicat, et sensible aux chocs ainsi qu'aux mauvaises manipulations que peut subir la pièce d'horlogerie, en particulier quand l'utilisateur la manipule aux environs de minuit.

Ce problème d'inertie est particulièrement sensible dans le cas d'un quantième rétrograde, où les phénomènes de rebond, déjà difficiles à limiter, sont amplifiés en cas d'inertie importante.

L'invention se propose aussi de développer un mécanisme de quantième dont l'implantation dans une pièce d'horlogerie soit plus facile que pour les mécanismes connus, et en particulier de façon à ce que cette implantation soit possible dans une zone périphérique d'une montre, moins encombrée par les complications.

A cet effet, l'invention concerne un mécanisme de quantième pour pièce d'horlogerie tel que défini dans la revendication 1.

Selon une autre caractéristique de l'invention, ledit deuxième bras dudit deuxième isolateur comporte une échancrure agencée pour autoriser l'échappement de ladite goupille dudit doigt cliquet pour débrayer son dit bec de ladite roue.

Selon une autre caractéristique de l'invention, ledit deuxième bras dudit deuxième isolateur comporte une face d'appui extérieure du côté opposé audit axe de pivotement agencée pour constituer une face d'appui de ladite goupille.

Selon une autre caractéristique de l'invention, ledit premier bras dudit deuxième isolateur est agencé pour constituer une butée à ladite goupille.

Selon une autre caractéristique encore de l'invention, ledit mécanisme de quantième comporte une bascule de commande montée pivotante au niveau d'un pivot que comporte une platine ou un pont dudit mouvement ou de ladite pièce ou dudit mécanisme, ladite bascule de commande comportant un palpeur agencé pour suivre ladite première came, qui fait pivoter ladite bascule de commande pour entraîner ledit moyen d'affichage du quantième par un élément d'entraînement, et ladite bascule de commande comporte encore, monté pivotant sur un pivot de cliquet , un crochet agencé pour assurer l'entraînement de ladite came de douze perpétuelle à chaque fin de mois.

Selon une autre caractéristique encore de l'invention, ledit mécanisme de quantième comporte est un mécanisme de quantième instantané par une action journalière brusque, à minuit, d'un mécanisme instantané agencé pour faire pivoter ladite bascule perpétuelle de façon instantanée.

Selon une autre caractéristique encore de l'invention, ledit mécanisme instantané comporte un barillet, lequel est porteur d'une pluralité de goupilles chacune agencée pour interagir avec un doigt palpeur que comporte ladite bascule perpétuelle, pour faire pivoter celle-ci de façon instantanée.

L'invention concerne encore une pièce d'horlogerie comportant un mouvement, et comportant un tel mécanisme de quantième, caractérisé en ce que ledit mouvement est agencé pour commander une fois par jour un mouvement de pivotement d'une bascule perpétuelle, que comporte ledit mécanisme de quantième.

### Description sommaire des dessins

D'autres caractéristiques et avantages de l'invention apparaîtront à la lecture de la description détaillée qui va suivre, en référence aux dessins annexés dont :
- la figure 1 représente, de façon schématisée, partielle et en vue en plan, d'un premier côté dit de dessus, une pièce d'horlogerie constituée par une montre, comportant un mécanisme de quantième selon l'invention, et montrant la cinématique entre un mécanisme instantané de commande de pivotement journalier d'une bascule perpétuelle, un mécanisme décompteur, et des moyens d'affichage du quantième ;
- la figure 2 représente, de façon similaire à la figure 1, une vue d'un second côté, dit de dessous, de la même pièce d'horlogerie ;
- la figure 3 représente, de façon schématisée, et en plan, l'agencement géométrique des axes de pivotement et des débattements angulaires des principaux constituants du mécanisme décompteur ;
- la figure 4 représente, de façon partielle, schématisée, et en coupe passant par son axe de pivotement, un mobile que comporte ce mécanisme décompteur, et sa coopération avec un premier et un deuxième isolateurs et un doigt que comporte aussi ce mécanisme décompteur et qui est articulé avec la bascule perpétuelle de la figure 1 ;
- la figure 5 représente, de façon partielle, schématisée, et en perspective, un détail de coopération entre ce doigt, ce deuxième isolateur, et une roue de trente et un que comporte ce mobile ;
- la figure 6 représente, de façon partielle, schématisée, et en perspective en vue de dessous, le mécanisme de quantième selon l'invention ;
- la figure 7 représente, de façon partielle, schématisée, et en perspective en vue de dessus, le mécanisme de quantième selon l'invention ;
- la figure 8 représente, de façon partielle, schématisée, et en perspective, un détail de coopération entre le doigt et le deuxième isolateur, au voisinage d'une échancrure que comporte celui-ci ;
- la figure 9 représente, sous forme d'un schéma-bloc simplifié, une pièce d'horlogerie et son mécanisme de quantième ;
- les figures 10 à 27 décrivent des étapes de la cinématique du mécanisme de quantième selon l'invention, choisies à des dates particulières illustrant le fonctionnement du mécanisme décompteur:
- les figures 10, 11, 12, respectivement en vue de dessous, de dessus, et en perspective vue de dessus, le mécanisme en position de repos en date du 30 novembre ;
- les figures 13, 14, 15, respectivement en vue de dessous, de dessus, et en perspective vue de dessus, le mécanisme en activation, avant le passage du doigt dans l'échancrure du deuxième isolateur, en date du 30 novembre ;
- les figures 16, 17, 18, respectivement en vue de dessous, de dessus, et en perspective vue de dessus, le mécanisme en activation, lors du passage du doigt dans l'échancrure du deuxième isolateur, en date du 30 novembre ;
- les figures 19, 20, 21, respectivement en vue de dessous, de dessus, et en perspective vue de dessus, le mécanisme en activation, lors du passage du doigt dans l'échancrure du deuxième isolateur, en date du 31 décembre ;
- les figures 22, 23, 24, respectivement en vue de dessous, de dessus, et en perspective vue de dessus, le mécanisme en activation, au maximum de l'armage, en date du 1 décembre ;
- les figures 25, 26, 27, respectivement en vue de dessous, de dessus, et en perspective vue de dessus, le mécanisme en activation, lors du passage de date du 1 au 2 décembre, au cours duquel le doigt ne peut traverser l'échancrure.

### Description détaillée des modes de réalisation préférés

L'invention présente un mécanisme de quantième dont l'implantation dans une pièce d'horlogerie soit plus facile que pour les mécanismes connus, et en particulier de façon à ce que cette implantation soit possible dans une zone périphérique d'une montre, moins encombrée par les complications.

L'invention est décrite ici dans le cas particulier d'un quantième instantané rétrograde, elle est transposable à tout quantième instantané.

L'invention concerne un mécanisme de quantième 100 pour pièce d'horlogerie 1000, laquelle comporte un mouvement 200.

Ce mécanisme de quantième 100 comporte différents isolateurs et bascules, dont la forme exposée ici n'est qu'indicative, et qui est essentiellement imposée par les autres complications que comporte la pièce d'horlogerie, et par la nécessité d'éviter des interférences, ce qui peut conduire à des formes plus complexes que ne le nécessitent leurs fonctions propres.

De la même façon, il faut comprendre que l'invention est adaptable à toute périodicité souhaitée. L'homme du métier sait transposer la périodicité journalière exposée en détail ici à d'autres périodes temporelles. De la même façon, l'invention peut être utilisée pour des calendriers particuliers, par remplacement des organes de commande décrits ici avec 12 mois par an de 28 à 31 jours, par d'autres organes de commande avec un nombre de périodes différentes, et d'amplitudes de durée différentes.

Le mouvement 200 est agencé pour commander une fois par jour un mouvement de pivotement d'une bascule perpétuelle 2, que comporte ce mécanisme de quantième 100.

Ce mécanisme 100 comporte une came de douze perpétuelle 9 comportant douze secteurs correspondant aux mois successifs et de cote radiale différente selon la durée de chaque mois, qui effectue un tour par an.

Dans une réalisation préférée, tel que représenté sur les figures, il comporte un mécanisme d'ajustement de la durée du mois de février en fonction des années normales ou bissextiles, ou encore, dans une autre variante, en complément, des années communes de fin de siècle.

Selon l'invention, le mécanisme 100 comporte des moyens d'entraînement de la came de douze perpétuelle 9.

Selon l'invention, et tel que visible sur la figure 1, le mécanisme 100 est mono-cliquet et comporte un doigt cliquet 1 unique, articulé au niveau d'un pivot 62 à une extrémité de la bascule perpétuelle 2, et agencé pour coopérer avec une denture que comporte une roue à rochet 31, dite de trente et un, solidaire en pivotement autour d'un axe de pivotement D d'une première came 4 dite de trente et un en colimaçon, et d'une deuxième came 29 comportant un doigt radial 29A.

Cette première came 4 est agencée pour commander directement ou indirectement un moyen d'affichage 412 du quantième.

Ce mécanisme 100 comporte encore, pour déterminer chaque jour le nombre de dents de la roue 31 à actionner, un mécanisme décompteur 300 de position déterminée par celle de la deuxième came 29 et agencé pour ajuster la durée de la coopération entre le doigt cliquet 1 et la roue 31 en fonction du mois en cours et du jour du mois en cours.

Selon l'invention, le mécanisme 100 est un mécanisme de quantième instantané par une action journalière brusque, à minuit, d'un mécanisme instantané 92 agencé pour faire pivoter la bascule perpétuelle 2 de façon instantanée.

Ainsi, ce mécanisme de quantième 100 comporte une bascule perpétuelle 2, qui est pivotée selon un axe 72 par rapport à la platine ou un pont de la pièce d'horlogerie 1000, et dont un mouvement brusque de pivotement est commandé une fois par jour par le mouvement 200.

De façon classique, non représentée sur les figures, cette bascule perpétuelle 2 peut coopérer avec un doigt d'une roue de 24 heures, qui la fait pivoter une fois par jour, un de ses bras actionnant alors une étoile de 7 positionnée par un sautoir, pour l'affichage du jour de la semaine.

Mais, de façon préférée, selon l'invention, le mécanisme instantané 92 comporte un barillet 32, lequel est porteur d'une pluralité de goupilles 321 chacune agencée pour interagir avec un doigt palpeur 22 que comporte la bascule perpétuelle 2, pour faire pivoter celle-ci de façon instantanée.

Ainsi, la bascule perpétuelle 2 pivote, chaque jour à minuit, sous l'action d'un mécanisme instantané 92 avec un barillet 32, lequel est porteur de goupilles 321 qui interagissent avec un doigt palpeur 22 de la bascule perpétuelle 2, pour faire pivoter celle-ci de façon instantanée. Ainsi, l'invention s'affranchit de la période de 22 heures à 24 heures, qui, usuellement sur les pièces d'horlogerie à quantième, est dévolue au changement de quantième, et lors de laquelle d'autres manipulations sont déconseillées ou interdites.

Le doigt cliquet 1 remplit seul la fonction d'activation de quantième perpétuel, en coopération avec la roue 31.

Ce doigt cliquet 1 est agencé pour coopérer, lors du pivotement journalier de la bascule perpétuelle 2, avec une roue à rochet 31 dite de trente-et-un en rotation continue, non rétrograde, qui est conjuguée, solidaire en pivotement autour d'un axe de pivotement D, à une première came 4 en colimaçon dite came de trente-et-un, et à une deuxième came 29 comportant, saillant au-delà d'un premier rayon R3, un doigt radial 29A dit doigt de trente-et-un d'un deuxième rayon R4 supérieur à R3. Le doigt cliquet 1 est rappelé dans la direction de l'axe de pivotement D par un ressort 41.

Selon l'invention, cette roue de trente-et-un est à rotation continue, non rétrograde, ce qui explique que l'invention soit utilisable pour un quantième rétrograde ou non. En cas d'affichage rétrograde, comme illustré sur les figures, cette fonction est effectuée en aval de la roue de trente-et-un.

Chaque jour, le doigt cliquet 1 fait pivoter, par un bec 51 qu'il comporte, la roue 31 d'un pas, jusqu'au 28 du mois. En fin de mois, la correction est variable selon le mois affiché en cours, et le doigt cliquet 1 entraîne plus ou moins de dents de la roue 31. Ce doigt cliquet 1 est coudé entre le pivot 62 et son bec 51, et comporte, situé sensiblement à son coude, une goupille 61 saillante.

Quand la bascule perpétuelle 2 n'est pas entraînée par le doigt de la roue de 24 heures, elle est ramenée par un ressort dans une position de repos.

Une came 9, dite came de douze perpétuelle, est entraînée par le mécanisme de quantième 100 lui-même, comme il sera exposé plus loin, et effectue un tour par an.

Cette came 9 est coaxiale d'une roue 59 à 4 dents, et d'une roue à rochet 69 de douze dents. La came 9 porte une came bissextile 79, telle que croix de Malte ou similaire, dont le pivotement est commandé par la roue 59 à 4 dents. L'ensemble constitué par la came 9 et la roue 59 porte, ou entraîne, un indicateur d'affichage du mois.

Selon l'invention, le mécanisme décompteur 300 comporte un premier isolateur 3 lequel est monté pivotant autour d'un pivot 63 et comporte un doigt palpeur 53 de mesure de la durée du mois en cours sur la came de douze perpétuelle 9.

Ce premier isolateur 3 porte encore, articulé à un de ses bras 43 au niveau d'un pivot 73, un levier 5. Ce levier 5 est monté fou et pivotant, sensiblement tangentiellement à la deuxième came 29, et comporte à distance du pivot 73 une goupille 6 agencée pour coopérer, du côté de l'axe de pivotement D de la roue 31 avec la deuxième came 29, et, du côté opposé à l'axe D avec un premier bras 77 d'un deuxième isolateur 7.

Ce deuxième isolateur 7 est monté pivotant au niveau d'un pivot 57 que comporte une platine ou un pont du mouvement 200 ou de la pièce 1000 ou du mécanisme 100.

Ce deuxième isolateur 7 comporte un deuxième bras 67 agencé pour, selon sa position, autoriser, limiter, ou interdire la coopération du bec 51 du doigt cliquet 1 avec la roue 31.

Selon l'invention, le mécanisme 100 comporte encore un premier isolateur 3, monté pivotant au niveau d'un pivot 63 par rapport à la platine ou à un pont du mouvement 200 ou de la pièce d'horlogerie 1000.

Ce premier isolateur 3, ici sensiblement en forme de Y, comporte plusieurs bras, dont l'un porte un doigt palpeur 53 de prise d'information du mois sur la périphérie de la came 9 de douze perpétuelle, ce qui lui permet de prendre une position angulaire déterminée. Le premier isolateur est soumis à l'action d'un ressort 13, qui lui imprime un couple tendant à plaquer en permanence le palpeur 53 sur la came 9.

Un bras principal 83 est disposé au voisinage du doigt cliquet 1 et de la roue 31, entre l'axe de pivotement D de celle-ci et la bascule perpétuelle 2, et, du fait de la lecture effectuée par le palpeur 53, ce bras principal est positionné avec un certain angle par rapport au doigt cliquet 1 et à la roue 31.

Un bras extérieur 43 est connexe à ce bras principal 83, également situé entre l'axe de pivotement D de la roue 31 et la bascule perpétuelle 2, et porte, à une extrémité opposée au bras principal 83, un pivot 73 pour l'articulation d'un levier 5. Ce levier 5 porte, à une extrémité opposée à ce pivot 73, une goupille 6.

Cette goupille 6 est agencée, pour limiter la course de pivotement angulaire du levier 5 par rapport au bras principal 83, avec lequel elle peut coopérer en butée au niveau d'une surface latérale 93, ce qui n'autorise qu'une mobilité limitée de ce levier 5 vers l'axe de pivotement D de la roue 31.

La goupille 6 du levier 5 est encore agencée, pour limiter la course de pivotement angulaire du levier 5 par rapport à un deuxième isolateur 7, avec lequel cette goupille 6 peut coopérer en butée au niveau d'un premier bras 77 de ce deuxième isolateur 7.

Cette goupille 6 est, encore, située sur la trajectoire de la deuxième came 29.

Selon l'invention, ce deuxième isolateur 7 est monté pivotant et fou au niveau d'un pivot 57 par rapport à la platine ou à un pont du mouvement 200 ou de la pièce d'horlogerie 1000. Ce pivot 57 est interposé entre l'axe de pivotement de la came 9, l'axe de pivotement D de la roue 31, et la bascule perpétuelle 2.

Ce deuxième isolateur 7 comporte un premier bras 77 tourné vers le pivot 73 entre le premier isolateur 3 et le levier 5. Ce premier bras 77 peut venir en butée, au niveau d'une face d'appui 47, sur la goupille 6 que porte le levier 5, pour limiter la course du deuxième isolateur 7.

Un ressort 37 rappelle ce premier bras 77, et donc, par l'intermédiaire de sa goupille 6, le levier 5 vers l'axe de pivotement D.

Le bras principal 83 du premier isolateur 3, adjacent au bras extérieur 43, est agencé pour constituer une limitation de course à la goupille 6 du même côté que le premier bras 77 du deuxième isolateur 7, cette goupille 6 étant agencée pour coopérer en butée avec ce premier bras 77.

Ce deuxième isolateur 7, ici en forme de V, comporte un deuxième bras 67, dirigé vers la bascule perpétuelle 2. Ce deuxième bras 67 comporte une face d'appui extérieure 97 du côté opposé à l'axe de pivotement D, qui est agencée pour constituer une face d'appui de la goupille 61.

Ce deuxième bras 67 comporte une échancrure 87 agencée pour autoriser l'échappement de la goupille 61 du doigt cliquet 1 pour débrayer son bec 51 de la roue 31.

Ce deuxième bras 67 comporte une face latérale d'appui 97 dite extérieure, tournée du côté opposé au premier bras 77, et sur laquelle peut prendre appui la goupille 61 du doigt cliquet 1 dans certaines positions relatives entre le doigt cliquet 1 et le deuxième isolateur 7, tandis que dans d'autres positions relatives entre le doigt cliquet 1 et le deuxième isolateur 7, cette goupille 61 peut passer sous le deuxième bras 67 au niveau de cette échancrure 87.

Selon la prise d'information effectuée par le doigt palpeur 53 sur la came 9 de douze perpétuelle, le bras principal 83 peut occuper quatre positions différentes, selon que le mois en cours a 28, 29, 30, ou 31 jours. Dans l'exécution particulière illustrée sur les figures, les positions occupées par le bras principal 83, entre l'axe de pivotement D de la roue 31 et le pivot 57 du deuxième isolateur 7, sont sensiblement parallèles les unes aux autres, et repérées uniquement par les valeurs 28, 29, 30, 31, correspondant au nombre de jours du mois en cours.

Pour un mois d'une durée particulière, le bras principal 83 occupe la position correspondant à cette durée.

Le levier 5 est monté fou en pivotement à l'extrémité du bras extérieur 43, et sa position est limitée, du côté de l'axe de pivotement D de la roue de 31, par la périphérie de la deuxième came 29, qui constitue une butée pour la goupille 6 que comporte le levier 5, à son extrémité opposée à son pivot 73 avec le premier isolateur 3.

Cette goupille 6 constitue elle-même un limiteur de débattement pour le premier bras 77 du deuxième isolateur 7, lequel est rappelé par un ressort vers l'axe de pivotement D de la roue de 31.

Le deuxième isolateur 7 est alors immobilisé dans une position où il constitue un barrage pour le passage du doigt cliquet 1.

En effet, son deuxième bras 67 tend à s'opposer au passage de la goupille 61 que porte ce doigt cliquet 1, par sa face d'appui extérieure 97, ou par une face d'appui opposée dite intérieure 37, selon les positions relatives du doigt cliquet 1 et du deuxième isolateur 7. La position de ce deuxième bras 67 détermine le domaine d'interférence possible entre le bec 51 du doigt cliquet 1, et la roue 31. Ce domaine d'interférence définit exactement le nombre de dents de la roue de 31 que peut accrocher ce bec 51, quand le doigt cliquet 1 glisse le long du deuxième isolateur 7, lors du mouvement de pivotement de la bascule perpétuelle 2.

Le libre passage de la goupille 61 du doigt cliquet 1 le long de la face d'appui extérieure 97 est possible les vingt-sept premiers jours du mois, car le levier 5 et le bras 77 sont au plus près de l'axe de pivotement D de la roue de 31, et le deuxième bras 67 n'empêche pas le doigt cliquet 1 de s'approcher assez près de la roue de trente-et-un pour la décaler d'une dent sous l'effet du mouvement de la bascule perpétuelle 2. Dans les vingt-sept premiers jours du mois, le bec 51 ne peut accrocher qu'une dent à la fois de la roue 31.

Lors des derniers jours du mois, le mouvement de la goupille 61 au travers du deuxième bras 67 est possible que dans certaines configurations, quand la goupille 61 est en regard de l'échancrure 87 que comporte, tournée vers cette goupille 6, le deuxième bras 67. Cette course supplémentaire offerte au bec 51 lui permet d'accrocher plusieurs dents de la roue 31, selon le jour du mois, et la position du premier isolateur 3 déterminée par la came des mois 9.

En effet, la position du bras principal 83 du premier isolateur 3 détermine la position de la goupille 6 du levier 5, et détermine de ce fait une position angulaire de butée du deuxième isolateur 7, et le débattement de la fenêtre autorisée pour le passage de la goupille 61 du doigt levier 1 dans l'échancrure 87 du deuxième bras 67 du deuxième isolateur 7. Ce débattement autorise le bec 51 du doigt cliquet 1 à accrocher une dent pour un mois de 31 jours, deux dents pour un mois de 30 jours, trois dents pour un mois de 29 jours, et quatre dents pour un mois de 28 jours.

Selon l'invention, le mécanisme 100 comporte encore une bascule de commande 12, montée pivotante au niveau d'un pivot 612 par rapport à la platine ou à un pont du mouvement 200 ou de la pièce d'horlogerie 1000 ou du mécanisme 100. Cette bascule de commande 12 comporte un palpeur 512 agencé pour suivre la première came 4, qui fait pivoter la bascule de commande 12 pour entraîner le moyen d'affichage 412 du quantième par un élément d'entraînement 612.

Cette bascule de commande 12 comporte encore, monté pivotant sur un pivot de cliquet 712, un crochet 8 agencé pour assurer l'entraînement de la came de douze perpétuelle 9 à chaque fin de mois.

Cette bascule de commande 12, de forme ici sensiblement en S, porte, dans sa partie médiane, d'une part ce palpeur 512 agencé pour suivre le profil de la première came 4 de trente-et-un sous l'effet d'un ressort 312, et d'autre part ce crochet 8, pivotant au niveau d'un pivot 712.

Selon la position angulaire atteinte par la roue de trente-et-un, et donc selon la position angulaire de la première came 4 qui en est solidaire, la position d'extension radiale du palpeur 512 est significative du quantième, et en particulier du nouveau quantième, dès que le doigt cliquet 1 commandé par la bascule perpétuelle 2 a achevé sa commande de pivotement de la roue de trente-et-un en entraînant une ou plusieurs dents de celle-ci, avant de revenir en position de repos, rappelé par le retour de la bascule perpétuelle 2 dans sa propre position de repos sous l'action de son ressort de rappel.

La bascule de commande 12 comporte encore, pour l'affichage du quantième instantané, un secteur denté 912, ici opposé au pivot 612, et coopérant avec un pignon 412 pour l'affichage direct ou indirect du quantième, par exemple au travers d'une aiguille ou similaire.

Le mouvement de pivotement de la roue 31, et donc de la première came 4, entraîne indirectement le crochet 8, qui est agencé pour coopérer avec le rochet 69 de douze dents, et pour le tirer pour corriger l'affichage du mois, quand la première came 4 saute de son plus grand à son plus petit diamètre, ce qui fait pivoter le rochet 69 d'un pas.

La bascule perpétuelle 2 commande encore, par un bec 42 ou similaire, le pivotement d'une étoile 420 du jour de la semaine, retenue par un cliquet 421 ou par un sautoir. Cette étoile 420 porte ou entraîne un afficheur du nom du jour de la semaine.

Dans la position de repos de la bascule perpétuelle2, et du doigt cliquet 1, le bec 51 de celui-ci est situé, par rapport à la droite issue de l'axe de pivotement D de la roue de trente-et-un et passant par la position instantanée du pivot 62 du doigt cliquet 1 à l'extrémité de la bascule perpétuelle 2, du même côté que le pivot 57 du deuxième isolateur 7, tel que visible sur la figure 3. Cette droite forme alors un angle α par rapport à une direction de référence AA.

A ce stade, la goupille 61 du doigt cliquet 1 est située au voisinage du deuxième bras 67 du deuxième isolateur 7, et est à proximité de la face d'appui de ce deuxième bras 67 du deuxième isolateur 7, sans toucher celui-ci quand la bascule perpétuelle 2, et donc le doigt palpeur 1, est en position de repos. Ce deuxième bras fait un angle β avec la direction de référence AA.

Le premier bras 77 du deuxième isolateur est, quant à lui, rappelé vers l'axe de pivotement D de la roue de trente-et-un par un ressort 37. L'action de la deuxième came 29 sur le levier 5 tend à faire pivoter celui-ci, le dernier jour du mois en cours, par rapport à son pivot 73 du premier isolateur 3.

La position angulaire de ce premier isolateur 3 est fixe, au sein d'un mois donné, puisque ce premier isolateur 3 prend sa position par son palpeur 53 sur la came 9 des mois. Tout au long de l'année, la position de ce pivot 73 évolue donc, tel que visible sur la figure 3, sur un cercle centré sur le pivot 63 et de rayon R0 constant, et en prenant des positions angulaires θ28, θ29, θ30, θ31, selon le mois en cours et la lecture effectuée par le palpeur 53, correspondant aux positions de pivot 73A, 73B, 73C, 73D, visibles sur la figure 3.

La position de la goupille 6 du levier 5 est située sur un cercle centré sur le pivot 73, et de rayon R1 correspondant à son entraxe constant avec ce pivot 73.

La goupille 6 vient en appui sur le pourtour de la deuxième came 29, dont la position radiale évolue entre un petit rayon R3 et un grand rayon R4.

Donc, selon la position de la deuxième came 29, la position de la goupille 6 est variable entre les positions 6A3 et 6A4 dans un mois de 28 jours, entre les positions 6B3 et 6B4 pour un mois de 29 jours, entre les positions 6C3 et 6C4 pour un mois de 30 jours, et entre les positions 6D3 et 6D4 pour un mois de 31 jours.

L'appui du premier bras 77 du deuxième isolateur 7 sur la goupille 6 est donc conditionné par cette position de la goupille 6, et l'angle β que fait le deuxième bras 67 avec la direction AA également, tel que visible sur la figure 3, où sont représentées deux positions X et Y du deuxième isolateur 7, la position 67X et 77X en trait interrompu, et la position 67Y et 77Y en trait mixte.

Cette figure 3 montre encore la variation de position du pivot 62 d'articulation du doigt cliquet 1 sur la bascule perpétuelle 2, selon un rayon R2 par rapport à l'axe de pivotement 72 de cette dernière, entre une position de repos 62R et une position courante 62.

La figure 3 montre que, plus le mois en cours est long, plus l'angle θ correspondant est petit, et plus l'angle β correspondant est petit.

En cours de mois, jusqu'à la veille du dernier jour du mois, le deuxième isolateur 7 reste plaqué au voisinage du premier rayon R3 de la came 29.

Lors de l'armage du doigt cliquet 1, par le pivotement de la bascule perpétuelle 2, dans le sens de l'éloignement du pivot 62 par rapport à l'axe de pivotement D, la goupille 61 est du côté de la face d'appui extérieure 97, du côté opposé au centre de pivotement D, du deuxième bras 67 du deuxième isolateur 7, et la goupille 61 s'éloigne du pivot 57 pendant l'armage. Tant que le deuxième isolateur 7 reste plaqué sur le premier rayon R3 de la came 29, l'échancrure 87 du deuxième bras 67 ne bouge pas. De ce fait, lors du retour de la bascule perpétuelle 2, la goupille 61 reste toujours guidée par la face d'appui extérieure 97 et glisse sur cette face, et le bec 51 ne peut accrocher que le nombre de dents qu'il peut atteindre. Par construction, ce nombre de dents est ici de une dent seulement.

Par contre, au dernier jour du mois, le deuxième isolateur 7 pivote, car le doigt 29A de la came 29 repousse vers l'extérieur le levier 5 et la goupille 6, et donc repousse également le premier bras 77 du deuxième isolateur 7, qui vient prendre sa position la plus excentrée par rapport à l'axe de pivotement D, c'est-à-dire que la goupille 6 vient, selon le mois, occuper une des positions 6A4, 6B4, 6C4, 6D4, de la figure 3, qui est représentée avec les positions du deuxième isolateur 7 lors du passage de 6D3 en 6D4, et l'angle du deuxième bras 67 avec la direction AA passant alors de la valeur βX à la valeur βY qui lui est inférieure. Ce deuxième bras est alors levé. On reste donc, chaque mois, un seul jour au-dessus du doigt 29A, le temps de passer dans l'échancrure 87 avec la goupille 61, et, ainsi, de déclencher le changement de mois.

Du fait de l'angle différent du deuxième bras 67, la goupille 61 ne longe plus ce bras, mais passe au travers de l'échancrure 87 avant que le bec 51 ne quitte une des dents de la roue 31. Ainsi le bec 51 vient en appui sur le bras principal 83 du premier isolateur en fin d'armage de la bascule perpétuelle 2. La goupille 61 passe alors de l'autre côté du deuxième bras 67, et cherche sa position. Selon l'éloignement du pivot 73, causé par le déplacement du premier isolateur 3 en fonction du mois en cours, le nombre de dents à accrocher par le bec 51 est alors variable, deux, ou trois, ou quatre.

Après l'entraînement de ces dents, et le pivotement conjugué de la roue 31, et de la came 4, le palpeur 512 chute sur le limaçon de la came 4, du plus grand au plus petit diamètre, déclenchant un mouvement rétrograde, un retour du râteau 912, et le quantième affiche alors, au niveau du pignon 412, le premier d'un nouveau mois, tandis que le crochet 8 entraîne la came de douze perpétuelle 9 pour l'affichage du nouveau mois, et ainsi modifier la position angulaire du premier isolateur 3 en fonction de la nouvelle lecture effectuée par son palpeur 53.

Les figures 10 à 27 illustrent le fonctionnement du mécanisme décompteur 300 à des dates particulières, permettant de visualiser les positions respectives du doigt cliquet 1, du deuxième isolateur, et des cames 4 et 29.

Les figures 10, 11, 12, montrent le mécanisme 300 en position de repos en date du 30 novembre. Le palpeur 53 est sur le niveau des mois de 30 jours de la came 9. Le pivot 73 est alors en position 73C de la figure 3. Le palpeur 512 est proche du rayon maximal de la came 4. Le 30 novembre est le dernier jour du mois de novembre, aussi le doigt 29A de la came 29 repousse le levier 5, sa goupille 6 qui passe de la position 6C3 à la position 6C4 de la figure 3, et donc le premier bras 77 du deuxième isolateur 7, qui est donc pivoté selon l'angle βY de la figure 3. La figure 12 montre le doigt 61 encore au voisinage de la face d'appui 97, et à proximité de l'échancrure 87.

Les figures 13, 14, 15, représentent le mécanisme 300 en activation, avant le passage du doigt 61 dans l'échancrure 87 du deuxième isolateur 7, à la même date du 30 novembre. On voit le doigt 61 s'engager dans l'échancrure 87.

Les figures 16, 17, 18, illustrent le passage du doigt 61 dans l'échancrure 87, à la même date du 30 novembre.

Lors du changement de date du 30 novembre au 1 décembre, le palpeur 512 chute du plus grand au plus petit rayon de la cane 4, la bascule de commande 12 effectue son mouvement rétrograde, et le crochet 8 qu'elle porte tire le rochet 69 pour afficher le nouveau mois en cours, tant au niveau de la came 9 pour la commande du mécanisme 300, que pour l'affichage du mois si la pièce 1000 est équipée de tels moyens d'affichage, qu'il suffit de coupler à l'axe de pivotement de cette roue 69. Et le secteur denté 912 ramène le pignon 412 d'affichage du quantième au premier du mois.

Les figures 19, 20, 21, montrent le mécanisme 300 en activation, lors du passage du doigt 61 dans l'échancrure 87, en date du 31 décembre. On voit sur la figure 19 que le palpeur 53 est en appui sur un secteur de plus petit rayon de la came 9, correspondant à un mois de 31 jours. Lors du changement de date, la came 9 pivotera au secteur voisin, qui correspond également à un mois de 31 jours, qui est le mois de janvier.

Les figures 22, 23, 24, montrent le mécanisme en activation, au maximum de l'armage, en date du 1 décembre, qui est un jour ordinaire, où le doigt 61 ne peut passer par l'échancrure 87, et ne peut que glisser sur la face d'appui 97 lors du mouvement de la bascule perpétuelle 2, et accrocher la dent unique d'un changement de jour ordinaire, tel que visible sur les figures 25, 26, 27, qui montrent ce passage de date du 1 au 2 décembre, au cours duquel le doigt 61 ne peut traverser l'échancrure 87 et glisse sur la face 97.

L'invention concerne encore une pièce d'horlogerie 1000 comportant un mouvement 200, et comportant un tel mécanisme de quantième 100. Selon l'invention, ce mouvement 200 est agencé pour commander une fois par jour un mouvement de pivotement d'une bascule perpétuelle 2, que comporte ce mécanisme de quantième 100.

## Revendications

1. Mécanisme de quantième (100) pour pièce d'horlogerie (1000), laquelle comporte un mouvement (200) agencé pour commander une fois par jour un mouvement de pivotement d'une bascule perpétuelle (2), que comporte ledit mécanisme de quantième (100), ledit mécanisme (100) comportant une came de douze perpétuelle (9) comportant douze secteurs correspondant aux mois successifs et de cote radiale différente selon la durée de chaque mois, qui effectue un tour par an, où ledit mécanisme (100) comporte des moyens d'entraînement de ladite came de douze perpétuelle (9), et où ledit mécanisme (100) est mono-cliquet et comporte un doigt cliquet (1) unique, articulé à ladite bascule perpétuelle (2) et agencé pour coopérer avec une denture que comporte une roue à rochet de trente-et-un (31) que comporte ledit mécanisme de quantième (100) et qui est solidaire en pivotement autour d'un axe de pivotement (D) d'une première came de trente-et-un (4) en colimaçon que comporte également ledit mécanisme de quantième (100), et d'une deuxième came (29) que comporte également ledit mécanisme de quantième (100), ladite deuxième came (29) comportant un doigt radial (29A), ladite première came (4) étant agencée pour commander directement ou indirectement un moyen d'affichage (412) du quantième, ledit mécanisme (100) comportant encore, pour déterminer chaque jour le nombre de dents de ladite roue (31) à actionner, un mécanisme décompteur (300) de position déterminée par celle de ladite deuxième came (29) et agencé pour ajuster la durée de la coopération entre ledit doigt cliquet (1) et ladite roue (31) en fonction du mois en cours et du jour du mois en cours, **caractérisé en ce que** ledit mécanisme décompteur (300) comporte un premier isolateur (3) lequel est monté pivotant autour d'un premier pivot (63) et comporte un doigt palpeur (53) de mesure de la durée du mois en cours sur ladite came de douze perpétuelle (9), et qui porte encore, articulé à un de ses bras (43) au niveau d'un deuxième pivot (73), un levier (5) monté fou et pivotant, sensiblement tangentiellement à ladite deuxième came (29) et qui comporte à distance dudit deuxième pivot (73) une goupille (6) agencée pour coopérer, du côté dudit axe de pivotement (D) de ladite roue de trente-et-un (31) avec ladite deuxième came (29), et, du côté opposé audit axe de pivotement (D) de la roue de trente-et-un (31) avec un premier bras (77) d'un deuxième isolateur (7) monté pivotant au niveau d'un troisième pivot (57) que comporte une platine ou un pont dudit mouvement (200) ou de ladite pièce (1000) ou dudit mécanisme (100), ledit deuxième isolateur (7) comportant un deuxième bras (67) agencé pour, selon sa position, autoriser, limiter, ou interdire la coopération dudit bec (51) dudit doigt cliquet (1) avec ladite roue de trente-et-un (31).

2. Mécanisme de quantième (100) selon la revendication 1, **caractérisé en ce que** ledit deuxième bras (67) dudit deuxième isolateur (7) comporte une échancrure (87) agencée pour autoriser l'échappement de ladite goupille (61) dudit doigt cliquet (1) pour débrayer son dit bec (51) de ladite roue (31).

3. Mécanisme de quantième (100) selon l'une des revendications précédentes, **caractérisé en ce que** ledit deuxième bras (67) dudit deuxième isolateur (7) comporte une face d'appui extérieure (97) du côté opposé audit axe de pivotement (D) agencée pour constituer une face d'appui de ladite goupille (61).

4. Mécanisme de quantième (100) selon l'une des revendications précédentes, **caractérisé en ce que** ledit premier bras (77) dudit deuxième isolateur (7) est agencé pour constituer une butée à ladite goupille (6).

5. Mécanisme de quantième (100) selon l'une des revendications précédentes, **caractérisé en ce qu'**il comporte une bascule de commande (12) montée pivotante au niveau d'un pivot (612) que comporte une platine ou un pont dudit mouvement (200) ou de ladite pièce (1000) ou dudit mécanisme (100), ladite bascule de commande (12) comportant un palpeur (512) agencé pour suivre ladite première came (4), qui fait pivoter ladite bascule de commande (12) pour entraîner ledit moyen d'affichage (412) du quantième par un élément d'entraînement (612) et que ladite bascule de commande (12) comporte encore, monté pivotant sur un pivot de cliquet (712), un crochet (8) agencé pour assurer l'entraînement de ladite came de douze perpétuelle (9) à chaque fin de mois.

6. Mécanisme de quantième (100) selon l'une des revendications précédentes, **caractérisé en ce qu'**il est un mécanisme de quantième instantané par une action journalière brusque, à minuit, d'un mécanisme instantané (92) agencé pour faire pivoter ladite bascule perpétuelle (2) de façon instantanée.

7. Mécanisme de quantième (100) selon la revendication 6, **caractérisé en ce que** ledit mécanisme instantané (92) comporte un barillet (32), lequel est porteur d'une pluralité de goupilles (321) chacune agencée pour interagir avec un doigt palpeur (22) que comporte ladite bascule perpétuelle (2), pour faire pivoter celle-ci de façon instantanée.

8. Mécanisme de quantième (100) selon l'une des revendications précédentes, **caractérisé en ce que** ledit mécanisme (100) comporte un mécanisme d'ajustement de la durée du mois de février en fonction des années normales ou bissextiles et/ou des années communes de fin de siècle.

9. Pièce d'horlogerie (1000) comportant un mouvement (200), et comportant un mécanisme de quantième (100) selon l'une des revendications précédentes, **caractérisé en ce que** ledit mouvement (200) est agencé pour commander une fois par jour un mouvement de pivotement d'une bascule perpétuelle (2), que comporte ledit mécanisme de quantième (100).

## Patentansprüche

1. Monatsdatumsmechanismus (100) für Zeitmessgerät (1000), das ein Uhrwerk (200) umfasst, das dafür ausgelegt ist, einmal pro Tag eine Schwenkbewegung einer ewigen Wippe (2), die der Monatsdatumsmechanismus (100) aufweist, anzusteuern, wobei der Mechanismus (100) einen ewigen Zwölffachnocken (9) umfasst, der zwölf Sektoren aufweist, die den aufeinander folgenden Monaten entsprechen und je nach Dauer jedes Monats eine unterschiedliche radiale Abmessung haben, und eine Umdrehung pro Jahr ausführt, wobei der Mechanismus (100) Mittel zum Antreiben des ewigen Zwölffachnockens (9) umfasst und wobei der Mechanismus (100) eine Einzelraste ist und einen einzigen Rastzapfen (1) aufweist, der an der ewigen Wippe (2) angelenkt ist und dafür ausgelegt ist, mit einer Zahnung zusammenzuwirken, die an einem einunddreißigfachem Klinkenrad (31) vorgesehen ist, das an dem Monatsdatumsmechanismus (100) vorgesehen und drehfest um eine Schwenkachse (D) eines ersten gewundenen einunddreißigfachen Nockens (4), der ebenfalls an dem Monatsdatumsmechanismus (100) vorgesehen ist, und eines zweiten Nockens (29), der ebenfalls an dem Monatsdatumsmechanismus (100) vorgesehen ist, angeordnet ist, wobei der zweite Nocken (29) einen radialen Zapfen (29A) aufweist, wobei der erste Nocken (4) dafür ausgelegt ist, direkt oder indirekt ein Anzeigemittel (412) des Monatsdatums zu steuern, wobei der Mechanismus (100) außerdem, um jeden Tag die zu betätigende Anzahl von Zähnen des Rades (31) zu bestimmen, einen Abwärtszählermechanismus (300) für die Position, die durch jene des zweiten Nockens (29) bestimmt wird, umfasst, der dafür ausgelegt ist, die Dauer der Zusammenwirkung zwischen dem Rastzapfen (1) und dem Rad (31) als Funktion des aktuellen Monats und des Tages des aktuellen Monats einzustellen, **dadurch gekennzeichnet, dass** der Abwärtszählermechanismus (300) einen ersten Isolator (3), der schwenkbar um einen ersten Schwenkzapfen (63) montiert ist, und einen Fühlerzapfen (53) zum Messen der Dauer des aktuellen Monats an dem ewigen Zwölffachnocken (9) umfasst und außerdem einen Hebel (5) trägt, der an einem seiner Arme (43) auf Höhe eines zweiten Schwenkzapfens (73) angelenkt ist und beweglich und schwenkend im Wesentlichen tangential zu dem zweiten Nocken (29) montiert ist und in einem Abstand von dem zweiten Schwenkzapfen (73) einen Stift (6) aufweist, der dafür ausgelegt ist, auf Seiten der Schwenkachse (D) des einunddreißigfachen Rades (31) mit dem zweiten Nocken (29) zusammenzuwirken und auf der der Schwenkachse (D) des einunddreißigfachen Rades (31) gegenüberliegenden Seite mit einem ersten Arm (77) eines zweiten Isolators (7) zusammenzuwirken, der auf Höhe eines dritten Schwenkzapfens (57) schwenkbar angebracht ist, den eine Platine oder eine Brücke des Uhrwerks (200) oder des Geräts (1000) oder des Mechanismus (100) aufweist, wobei der zweite Isolator (7) einen zweiten Arm (67) umfasst, der dafür ausgelegt ist, je nach seiner Position die Zusammenwirkung der Spitze (51) des Rastzapfens (1) mit dem einunddreißigfachen Rad (31) zuzulassen, zu begrenzen oder zu verhindern.

2. Monatsdatumsmechanismus (100) nach Anspruch 1, **dadurch gekennzeichnet, dass** der zweite Arm (67) des zweiten Isolators (7) einen Einschnitt (87) aufweist, der dafür ausgelegt ist, ein Entweichen des Stifts (61) des Rastzapfens (1) zuzulassen, um seine Spitze (51) von dem Rad (31) zu lösen.

3. Monatsdatumsmechanismus (100) nach einem der vorhergehenden Ansprüche, **dadurch gekennzeichnet, dass** der zweite Arm (67) des zweiten Isolators (7) eine äußere Abstützfläche (97) auf der der Schwenkachse (D) gegenüberliegenden Seite aufweist, die dafür ausgelegt ist, eine Abstützfläche für den Stift (61) zu bilden.

4. Monatsdatumsmechanismus (100) nach einem der vorhergehenden Ansprüche, **dadurch gekennzeichnet, dass** der erste Arm (77) des zweiten Isolators (7) dafür ausgelegt ist, einen Anschlag für den Stift (6) zu bilden.

5. Monatsdatumsmechanismus (100) nach einem der vorhergehenden Ansprüche, **dadurch gekennzeichnet, dass** er eine Steuerwippe (12) umfasst, die auf Höhe eines Zapfens (612), den eine Platine oder eine Brücke des Uhrwerks (200) oder des Geräts (1000) oder des Mechanismus (100) aufweist, schwenkbar montiert ist, wobei die Steuerwippe (12) einen Fühler (512) aufweist, der dafür ausgelegt ist, dem ersten Nocken (4), der die Steuerwippe (12) schwenken lässt, um das Anzeigemittel (412) des Monatsdatums durch ein Antriebselement (612) anzutreiben, zu folgen, wobei die Steuerwippe (12) außerdem an einem Drehzapfen der Raste (712) einen Haken (8) aufweist, der schwenkbar montiert ist und dafür ausgelegt ist, den Antrieb des ewigen Zwölffachnockens (9) an jedem Monatsende sicherzustellen.

6. Monatsdatumsmechanismus (100) nach einem der vorhergehenden Ansprüche, **dadurch gekennzeichnet, dass** er ein momentane Monatsdatumsmechanismus ist, der durch eine plötzliche tägliche Einwirkung bei Mitternacht eines Momentanmechanismus (92), der dafür ausgelegt ist, die ewige Wippe (2) momentan zu schwenken, sofort ausgelöst wird.

7. Monatsdatumsmechanismus (100) nach Anspruch 6, **dadurch gekennzeichnet, dass** der Momentanmechanismus (92) ein Federgehäuse (32) umfasst, das der Träger mehrerer Stifte (321) ist, wovon jeder dafür ausgelegt ist, mit einem Fühlerzapfen (22) zusammenzuwirken, den die ewige Wippe (2) aufweist, um diese momentan zu schwenken.

8. Monatsdatumsmechanismus (100) nach einem der vorhergehenden Ansprüche, **dadurch gekennzeichnet, dass** der Mechanismus (100) einen Mechanismus zum Einstellen der Dauer des Monats Februar als Funktion der normalen Jahre oder der Schaltjahre und/oder der Jahre am Ende des Jahrhunderts umfasst.

9. Zeitmessgerät (1000), das ein Uhrwerk (200) umfasst und einen Monatsdatumsmechanismus (100) nach einem der vorhergehenden Ansprüche umfasst, **dadurch gekennzeichnet, dass** das Uhrwerk (200) dafür ausgelegt ist, einmal pro Tag eine Schwenkbewegung einer ewigen Wippe (2), die der Monatsdatumsmechanismus (100) aufweist, zu steuern.

## Claims

1. Date mechanism (100) for a timepiece (1000), which includes a movement (200) arranged to actuate, once per day, the pivoting movement of a perpetual lever (2) comprised in said date mechanism (100), said mechanism (100) comprising a perpetual twelve cam (9), which includes twelve sectors for the successive months, of different radial dimensions according to the duration of each month, and which completes one revolution per year, wherein said mechanism (100) includes means of driving said perpetual twelve cam (9) and wherein said mechanism (100) has a single click and includes a single click finger (1), hinged to said perpetual lever (2) and arranged to cooperate with a toothing comprised in a thirty-one ratchet wheel (31) comprised in said date mechanism (100) and which pivots integrally about a pivot axis (D) with a first thirty-one snail cam (4) also comprised in said date mechanism (100), and with a second cam (29) also comprised in said date mechanism (100), said second cam (29) including a radial finger (29A), said first cam (4) being arranged to directly or indirectly control a date display means (412), said mechanism (100) further including, for determining the number of teeth of said wheel (31) to be actuated each day, a countdown mechanism (300), whose position is determined by that of said second cam (29) and which is arranged to adjust the duration of the cooperation between said click finger (1) and said wheel (31) according to the current month and the current day, **characterized in that** said countdown mechanism (300) includes a first isolator (3) which is pivotally mounted about a first pivot (63) and includes a feeler spindle finger (53) for measuring the duration of the current month on said perpetual twelve cam (9), and which also carries, hinged to one of the arms (43) thereof on a second pivot (73), a lever (5) which is mounted for free rotation and pivots substantially tangentially to said second cam (29) and which includes, remote from said second pivot (73), a pin (6), arranged to cooperate, on the side of said pivot axis (D) of said thirty-one wheel (31), with said second cam (29), and, on the opposite side to said pivot axis (D) of the thirty-one wheel (31), with a first arm (77) of a second isolator (7) pivotally mounted on a third pivot (57) comprised in a plate or a bridge of said movement (200) or of said timepiece (1000) or of said mechanism (100), said second isolator (7) including a second arm (67) arranged, according to the position thereof, to allow, limit or prevent the cooperation of said beak (51) of said click finger (1) with said thirty-one wheel (31).

2. Date mechanism (100) according to claim 1, **characterized in that** said second arm (67) of said second isolator (7) includes a cut-out (87) arranged to allow said pin (61) to escape from said click finger (1) to uncouple said beak (51) thereof from said wheel (31).

3. Date mechanism (100) according to any of the preceding claims, **characterized in that** said second arm (67) of said second isolator (7) includes an external bearing surface (97) on the opposite side to said pivot axis (D) arranged to form a bearing surface for said pin (6).

4. Date mechanism (100) according to any of the preceding claims, **characterized in that** said first arm (77) of said second isolator (7) is arranged to form a stop member for said pin (6).

5. Date mechanism according to any of the preceding claims, **characterized in that** said date mechanism includes a control lever (12) pivotally mounted on a pivot (612) comprised in a plate or a bridge of said movement (200) or of said timepiece (1000) or said mechanism (100), said control lever (12) including a feeler spindle (512) arranged to follow said first cam (4), which pivots said control lever (12) to drive said date display means (412) via a drive element (612), and **in that** said control lever (12) further includes a hook (8) which is pivotally mounted on a click pivot (712) and arranged to ensure the driving of said perpetual twelve cam (9) at the end of each month.

6. Date mechanism (100) according to any of the preceding claims, **characterized in that** the mechanism is an instantaneous date mechanism through the abrupt daily action, at midnight, of an instantaneous mechanism (92) arranged to pivot said perpetual lever (2) instantaneously.

7. Date mechanism (100) according to claim 6, **characterized in that** said instantaneous mechanism (92) includes a barrel (32) which carries a plurality of pins (321), each arranged to interact with a feeler spindle finger (22) comprised in said perpetual lever (2), to pivot said lever instantaneously.

8. Date mechanism (100) according to any of the preceding claims, **characterized in that** said mechanism (100) includes a mechanism for adjusting the duration of the month of February for normal or leap years and/or common end of century years.

9. Timepiece (1000) comprising a movement (200), and including a date mechanism (100) according to any of the preceding claims, **characterized in that** said movement (200) is arranged to actuate, once per day, a pivoting movement of a perpetual lever (2) comprised in said date mechanism (100).
